# EUROPÄISCHE PATENTSCHRIFT

(11) **EP 1 118 746 B1**
(45) Veröffentlichungstag und Bekanntmachung des Hinweises auf die Patenterteilung: **03.06.2009**
(21) Anmeldenummer: 01810036.2
(22) Anmeldetag: 16.01.2001
(51) Int. Cl.: E06B 9/302, E06B 9/327

(54) **Lamellenstore**
Lamellar blind
Stores à lamelles

(30) Priorität: 20.01.2000 CH 1092000; 05.07.2000 CH 13282000
(43) Veröffentlichungstag der Anmeldung: 25.07.2001
(73) Patentinhaber: SCHENKER STOREN AG, 5012 Schönenwerd (CH)
(72) Erfinder: Koch, Josef, 5000 Aarau (CH); Fischer, Michael, 5072 Oeschgen (CH); Schatzmann, Samuel, 5025 Asp (CH); Reinhard, Marcel, 5022 Rombach (CH)
(74) Vertreter: Steinegger, Peter

(56) Entgegenhaltungen:
- EP-A- 0 890 703
- FR-A- 1 475 733

## Beschreibung

Gegenstand der vorliegenden Erfindung ist ein Lamellenstore gemäss dem Oberbegriff des Patentanspruchs 1.

Derartige lamellanstores sind beispielsweise als Ganzmetallstores bekannt. Das Heben und Senken der Lamellen erfolgt bei herkömmlichen Lamellenstores mittels eines Aufzugsbandes oder einer Rollenkette, die hand- oder motorgetrieben sein können. Das Senken erfolgt durch Schwerkraft oder Kettenantrieb. Ein Positionieren und Schwenken der Lamellen ist mittels faltbaren Distanzgliedern, Pantographen und Seilelementen möglich. Beim Absenken der Store gleitet aufgrund der Antriebsart der gesamte Lamellenstapel nach unten und bildet oben den Behang.

Die Nachteile der zuvor beschriebenen Ausführungsformen sind zahlreich.
- Beispielsweise ist bei Ganzmetallstoren ein Schwenken der Lamellen erst möglich, wenn sich die vorgegebene Distanz der Lamelle eingestellt hat.
- Die faltbaren Distanzglieder, die die Lamellen auf Abstand halten, sind störanfällig.
- Ein horizontales oder schräges Verschieben der Lamellen ist nur bedingt möglich.
- Eine Hochschiebesicherung der Lamellen ergibt sich nur im Falle eines Zwangsantriebes, oder wenn eine zusätzliche Verriegelung eingebaut ist.
- Ein weiterer grosser Nachteil der Antriebsvorrichtungen des Stands der Technik liegt darin, dass sich das Lamellenpaket bei einer Teilabsenkung des Stores im Sichtbereich befindet und hier klobig und wenig ästhetisch wirkt.

Eine gattungsgemässer Lamellenstore ist in FR-A-1475733 offenbart. Die Antriebsvorrichtung weist in einer seitlichen Führungsschiene zwei jeweils um eine obere Nabe und eine untere Nabe umlaufende Ketten auf, welche in einer Ebene nebeneinander und parallel zueinander verlaufend angeordnet sind. Auf beiden oberen Naben sitzt drehfest jeweils eine Mitnehmerscheibe, welche je eine halbkreisförmigen Ausnehmung aufweisen. Die Lamellen sind mit endseitig angeordneten Lamellenträgern versehen und werden in einem oberhalb der Ketten angeordneten Lamellenlager gelagert, bis sie von den sich gegenüberliegenden, halbkreisförmigen Ausnehmungen der zwei gegenläufig angetriebenen Mitnehmerscheiben einzeln am Lamellenträger erfasst und den Ketten übergeben werden. Zum Kämmen mit beiden Ketten sitzt drehfest auf jedem Lamellenträger ein Zahnritzel. Durch dieses Zahnritzel wird die Lamelle bei gegenläufigem Antrieb der Naben hochgehoben oder abgesenkt und bei gleichläufigem Antrieb der Naben wird sie verschwenkt, bzw. geneigt.

EP-A-890703 offenbart eine Raffstore mit Lamellen, bei der ein stabförmiger Lamellenträger über einen ersten nutensteinartigen Schieber seitlich in einer Führungsschiene geführt ist. Die Lamellen hängen an Seilelementen am stabförmigen Lamellenträger. Der Lamellenträger ist seitlich über einen Hebelmechanismus mit einem zweiten nutensteinartigen Schieber verbunden, der in derselben oder einer weiteren, gegenüber der ersten Führungsschiene ortsfesten Führungsschiene geführt ist. Bedingt durch die Seilelemente hängt die Verschiebeposition und deren Schwenklage der Lamellen ausschliesslich von der Verschiebeposition und der Schwenklage des stabförmigen Lamellenträgers ab. Ein Verschwenken des stabförmigen Lamellenträgers um eine Schwenkachse erfolgt dadurch, dass der erste Schieber relativ gegenüber dem zweiten Schieber verschoben wird.

Aufgabe der vorliegenden Erfindung ist es, ein Lamellenstore zu schaffen, der die oben genannten Nachteile der aus dem Stand der Technik bekannten Lamellenstoresbeseitigt.

Die Aufgabe ist erfindungsgemäss dadurch gelöst, dass zum Schliessen des Stores die Lamellen mit Hilfe der Lamellenträger einzeln aus einem in einem oberen oder unteren Bereich angeordneten Lamellen-Stapel entnommen und nach unten oder oben geführt werden.

Vorteile: stabile Führung der Lamellen - exakter Abstand der Lamellen zueinander - Dichtung der Führungsschienen mittels den Antriebsbändern - weniger Gelenke - alle Lamellen sind in jeder Position gesichert.

Mit Bezug auf die beiliegenden Zeichnungen wird die Erfindung anhand dreier Ausführungsbeispiele erläutert. Es zeigen:
- Figur 1: schematisch einen vertikalen Schnitt eines Lamellenstores,
- Figur 2: schematisch einen vertikalen Schnitt eines Lamellenstores gemäss einer Variante,
- Figur 3: schematisch einen Schnitt entlang der Linie IV-IV der Figur 1,
- Figur 4a bis 4c: schematisch das Schliessen einer erfindungs- gemässen Store,
- Figur 5: eine Teilansicht eines Lamellenstores gemäss einer weiteren Variante,
- Figur 6: eine weitere Ansicht der Ausführung gemäss Figur 5 und
- Figur 7: ein Schnitt entlang der Linie VII-VII der Fi- gur 6.

Der in den Figuren dargestellte Lamellenstore 1 weist einen aus einer Vielzahl von waagerechten Lamellen 2 gebildeten Lamellenstapel 7 auf. Jede Lamelle 2 ist endseits gemäss Fig. 3 an einem Lamellenträgern 3 in seitlichen Führungsschienen 8 geführt. Die Lamellenträger 3 weisen an ihren Enden jeweils einen Schwenkarm 19 auf, der mittels eines Zapfens 18 in einer vertikal verlaufenden Schiene 17 geführt ist.

Die gemäss Figur 3 im Querschnitt C-förmigen Führungsschienen 8 weisen jeweils auf der Innenseite mittig einen vertikal verlaufenden Schlitz 16 auf, der etwas breiter ist als der Durchmesser des zylindrischen Teils der Lamellenträger 3. Die Lamellenträger 3 greifen jeweils an Ihren Enden durch diese Schlitze 16 in den Innenraum 14 einer der beiden Führungsschienen 8. In diesem Innenraum 14 sind gemäss Fig. 3 jeweils hinter den Schlitzen 16 zwei vertikal verlaufenden Führungswänden 15 angeordnet, deren Abstand zueinander jeweils etwas grösser ist als die Breite der Schlitze 16.

Für den Transport der Lamellen 2 ist eine Transportvorrichtung 12 vorgesehen, die bei der Ausführung gemäss den Figuren 1 und 3 zwei endlose Antriepsorgane 4 und 4' aufweist. Diese Antriebsorgane sind jeweils an einem oberen und einem unteren Ende um eine Umlenkrolle 11 gelegt. Die Umlenkrolle 11' ist gemäss Figur 1 von einer endlosen Kette 6 oder einem anderen geeigneten Antriebsorgan angetrieben. Dieses Antriebsorgan 6 ist von einer Antriebswelle 20 angetrieben, die gemäss Figur 1 am oberen Ende der beiden Führungsschienen 8 gelagert ist. Diese Antriebswelle 20 kann von einem hier nicht gezeigten Motor oder auch von Hand angetrieben sein.

Die beiden Antriebsorgane 4 und 4' sind vorzugsweise als Transportriemen ausgebildet und weisen jeweils mehrere in gleichen Abständen zueinander angeordnete Ausnehmungen 5 auf, die nach aussen hin offen sind. Die beiden Organe 4 und 4' sind gemäss Figur 1 parallel zueinander so angeordnet, dass sich in einem mittleren Bereich 4a zwei Ausnehmungen 5 zu einer im wesentlichen kreiszylindrischen Ausnehmung 5a ergänzen. Diese Ausnehmungen 5a sind jeweils so dimensioniert, dass sie einen Lamellenträger 9 umfassen und greifen können.

Das in Figur 1 gezeigte Antriebsorgan 4' ist wie oben erwähnt über die Umlenkrolle 11' angetrieben. Das rechts gezeigte Antriebsorgan 4 liegt im Bereich 4a am Antriebsorgan 4' an und wird form- und reibschlüssig durch dieses angetrieben. Alternativ können die Umlenkrollen 11' und 11 mit einem hier nicht gezeigten Getriebe versehen werden, wodurch ein synchroner Lauf der Antriebsorgane 4 und 4' gewährleistet ist. Wird das Antriebsorgan 4' im Uhrzeigersinn angetrieben, so wird entsprechend und mit gleicher Geschwindigkeit das Antriebsorgan 4 im Gegenuhrzeigersinn angetrieben. Die Ausnehmungen 5a bewegen sich somit im Bereich 4a von oben nach unten. Bei entgegengesetzter Antriebsrichtung bewegen sich entsprechend die Ausnehmung 5a und die in diesen gehaltenen Lamellenträger 3 nach oben.

Bei der Ausführung gemäss Figur 2 ist lediglich ein Antriebsorgan 4 vorgesehen. Dieses ist wie ersichtlich etwas breiter als diejenigen gemäss Figur 1 und 3, und die nach aussen offenen Ausnehmungen 5" sind etwas tiefer. Die Ausnehmungen 5'' sind so dimensioniert, dass sie gemäss Figur 2 jeweils einen Lamellenträger 3 an dessen zylindrischen Teil aufnehmen können.

Die Wirkungsweise des erfindungsgemässen Lamellenstore wird nachfolgend erläutert.

Bei vollständig offener Store 1 befinden sich gemäss Figur 4a sämtliche Lamellen 2 zu einem Stapel 7 geformt am oberen Ende einer Öffnung 21, die beispielsweise ein Fenster sein kann. Um die Store 1 zu schliessen, wird bei der Ausführung gemäss den Figuren 1 und 3 die Antriebswelle 20 im Uhrzeigersinn angetrieben. Entsprechend bewegt sich das Antriebsorgan 4' im Uhrzeigersinn und das gegenüberliegende mitangetriebene Antriebsorgan 4 im Gegenuhrzeigersinn. Von einem über den Antriebsorganen 4 und 4' angeordneten Stapel 7 wird nun jeweils die unterste Lamelle 2' von den beiden Antriebsorganen 4 und 4' am zylindrischen Teil des Lamellenträgers 3 gefasst und nach unten geführt. Wie Figur 1 deutlich zeigt, werden hierbei die Lamellenträger 3 von zwei gegenüberliegenden Ausnehmungen 5 und 5' im Bereich der Umlenkrolle 11' zangenartig gefasst und im Schlitz 16 nach unten geführt. Auf diese Weise wird eine Lamelle 2 nach der anderen gefasst und nach unten bewegt. Die Abstände der aufeinanderfolgenden Lamellen 2 ist durch die Abstände der Ausnehmung 5 bzw. 5' zueinander bestimmt. Die Figur 4b zeigt den Zustand in dem lediglich eine Lamelle 2' vom Lamellenpaket 7' nach unten transportiert wurde. Bei der Ausführung nach Figur 4c sind bereits drei Lamellen 2'' vom Lamellenpaket 7" abgehoben. Der Vorgang kann weitergeführt werden, bis sämtliche Lamellen des Lamellenpaketes 7 im Abstand zueinander angeordnet sind.

Wie die Figuren 4a - 4c deutlich zeigen, ist das Lamellenpaket 7 bzw. 7' bzw. 7" immer am oberen Ende der Öffnung 21 angeordnet. Durch das Lamellenpaket wird somit die Sicht nie eingeschränkt. Wesentlich ist auch, dass die vom Stapel abgehobenen Lamellen durch die beiden Antriebsorgane 4 und 4' festgehalten werden. Bei teilweise oder vollständig geschlossener Store 1 sind die nach unten bewegten Lamellen somit festgehalten und können nicht verschoben werden. Dadurch ist es ohne Zerstörung nicht möglich, die Store 1 gewaltsam zu öffnen. Die Transportvorrichtung 12 ist somit einbruchhemmend.

Bei der Ausführung gemäss Figur 2 werden die Lamellen 2 ebenfalls vom Antriebsorgan 4 gefasst und nach unten bewegt. Auch hier wird somit ein oben angeordneter Stapel 7 am unteren Ende abgetragen. Die Lamellen 2 werden jeweils in einer Ausnehmung 5'' gefasst.

Wie die Figur 3 zeigt, werden die Schlitze 16 der beiden Führungsschienen 8 durch die Antriebsorgane 4, 4' abgedeckt. Dies hat den wesentlichen Vorteil, dass die Schlitze 16 zum Innenraum 14 hin weitgehend abgedichtet sind. Schmutz, Wasser oder Schnee kann somit nicht von aussen in die Innenräume 14 eindringen. Damit können Störungen vermindert und die Langlebigkeit der Store 1 wesentlich erhöht werden. Die erfindungsgemässe Store 1 ist deshalb im wesentlichen wartungsfrei.

Die Lamellen 2 können durch seitliches Verschieben der Schienen 17 in an sich bekannter Weise verschwenkt werden. Dieses Verschwenken ist in jeder Höhenposition der Lamellen möglich. Denkbar ist aber auch eine Ausführung, ohne Schienen 17, so dass die Lamellen 2 nicht verschwenkbar sind. Der Schwenkmechanismus kann sich in diesem Fall in einem hier nicht gezeigten Antriebsrahmen befinden.

Bei den oben beschriebenen Ausführungsbeispielen ist das Lamellenpaket oben angeordnet und die Lamellen werden nach unten transportiert. Denkbar ist auch eine Ausführung, bei welcher das Lamellenpaket in einem unteren Bereich angeordnet ist und zum Schliessen der Store die Lamellen nach oben transportiert werden. Die Förderorgane werden in diesem Fall in umgekehrter Richtung angetrieben.

Der in den Figuren 5 bis 7 gezeigte Lamellenstore weist eine Antriebsvorrichtung 31 auf, die als Förderorgan zwei Räder 22 besitzt, die jeweils in einer Schiene 8 angeordnet und um eine horizontale Achse A drehbar gelagert sind. Die Räder 22 sind von einer Antriebsritzel 28 über jeweils ein endloses Antriebsorgan 27, beispielsweise einer Gliederkette, in den Richtungen des Doppelpfeils 33 angetrieben.

Die Lamellen 2 sind an den Enden der Lamellenträger 3 über eine Faltkette 23 miteinander verbunden. Diese Faltkette 23 besteht aus mehreren Gliedern 24, die an Gelenken 25 und 26 miteinander verbunden sind. Die Gelenke 26 sind frei und die Gelenke 25 sitzen jeweils auf einem Lamellenträger 3.

Die Lamellenträger 3 sind wie oben erwähnt jeweils an ihren Enden in einem vertikalen Schlitz 16 verschiebbar geführt. Die Räder 22 weisen jeweils an ihrem Umfang mehrere Zähne 32 auf, die gemäss Figur 5 in den Bereich eines Schlitzes 16 derart eingreifen, dass jeweils zwischen zwei Zähnen 32 ein Lamellenträger 3 und/oder mittlere oder seitliche Rollen oder Nocken 30 der Kettenglieder 24 gefasst wird bzw. werden. Drehen die Räder 22 in Figur 5 im Gegenuhrzeigersinn, so werden die Lamellen 2 nach oben transportiert. Hierbei werden die über den Rädern 22 angeordneten Glieder 24 zu einem Paket P gefaltet, das vollständig ist, sobald alle Lamellen 2 zu dem in Figur 4a gezeigten Lamellenpaket nach oben gefördert sind. Werden anschliessend die Räder 22 in Figur 5 im Uhrzeigersinn gedreht, so werden die Lamellenträger 3 mit den Lamellen 2 einzeln gefasst und nach unten transportiert. Das Paket P wird hierbei abgetragen und die Glieder 24 werden gestreckt.

Die Lamellen 2 können in jeder Höhenposition mittels Schienen 17 verschwenkt werden. Die Schienen 17 werden hierzu gemäss Figur 7 in den Richtungen des Doppelpfeils 29 horizontal verschoben. Die Lamellenträger 3 werden hierbei gemeinsam jeweils mit dem Hebel 19 um ihre Längsachse gedreht. Eine solche Verschwenkmöglichkeit ist aber nicht zwingend.

## Patentansprüche

1. Lamellenstore, dessen Lamellen (2) mittels eines Lamellenträgers (3) mit ihren Enden in seitlichen Führungsschienen (8) geführt sind, wobei zum Schliessen des Stores die Lamellen (2) mit Hilfe der Lamellenträger (3) einzeln aus einem in einem oberen oder unteren Bereich angeordneten Lamellenpaket (7) von unten bzw. oben entnommen und nach unten bzw. nach oben geführt werden, und zum Verschwenken der Lamellen (2) um eine Längsachse der Lamellenträger (3) Mittel zum Verschwenken mit den Lamellenträgern (3) zusammenwirken, **dadurch gekennzeichnet, dass** die Lamellenträger (3) an ihren Enden einen Schwenkarm (19) aufweisen, der in einer parallel zu den Führungsschienen (8) verlaufenden Schiene (17) geführt ist, welche zum Verschwenken der Lamellen (2) seitlich verschiebbar ist.

2. Lamellenstore nach Anspruch 1, **dadurch gekennzeichnet, dass** der Schwenkarm (19) mittels eines Zapfens (18) in der Schiene (17) geführt ist.

3. Lamellenstore gemäss Anspruch 1 oder 2, **dadurch gekennzeichnet, dass** sie wenigstens ein umlaufendes Förderorgan (4, 4') umfasst, welches die Lamellenträger (3) aufnimmt.

4. Lamellenstore gemäss Anspruch 3, **dadurch gekennzeichnet, dass** das Förderorgan (4, 4') Aussparungen (5, 5', 5") zur Aufnahme von Lamellenträgern (3) umfasst.

5. Lamellenstore gemäss Anspruch 4 , **dadurch gekennzeichnet, dass** die Aussparungen (5, 5', 5") eien zylindrischen Teil des Lamellenträgers (3) teilweise oder vollständig umfassen.

6. Lamellenstore gemäss einem der Ansprüche 3 bis 5, **dadurch gekennzeichnet, dass** die genannte Antriebsvorrichtung (1) zwei umlaufende Förderorgane (4, 4') umfasst.

7. Lamellenstore gemäss Anspruch 6, **dadurch gekennzeichnet, dass** die zwei umlaufenden Förderorgane (4, 4') Aussparungen (5) aufweisen, die auf jeweils der gleichen Höhe zueinander angeordnet sind.

8. Lamellenstore gemäss einem der Ansprüche 3 bis 7, **dadurch gekennzeichnet, dass** das, bzw die Förderorgane (4, 4') in Form eines Transportriemens einer Kette oder als Stahlband ausgebildet sind.

9. Lamellenstore nach Anspruch 8, **dadurch gekennzeichnet, dass** das, bzw. die Förderorgane (4, 4') als elastische Transportriemen ausgebildet sind.

10. Lamellenstore nach Anspruch 1 oder 2, **dadurch gekennzeichnet, dass** sie ein zahnradartiges Förderorgan (22) aufweist, das um eine horizontale Achse (A) drehbar angetrieben ist und das an seinem Umfang mit vertikal verschiebbar geführten Lamellenträgern (3) im Eingriff ist, um diese nach oben oder nach unten zu transportieren.

11. Lamellenstore nach Anspruch 1 oder 2, **dadurch gekennzeichnet, dass** in jeder Führungsschiene (8) ein Förderorgan (22) gelagert ist, um mit den Lamellensträgern (3) Zusammen zu wirken.

12. Lamellenstore nach Anspruch 11, **dadurch gekennzeichnet, dass** das Lamellenpaket (7) oben angeordnet und die Förderorgane (22) unterhalb des Lamellenpaketes (7) gelagert sind und beim Schliessen die Lamellen (2) mittels der Förderorgane (22) an den Lamellenträgern (3) einzeln nach unten transportiert werden.

13. Lamellenstore nach einem der Ansprüche 10 bis 12, **dadurch gekennzeichnet, dass** die Lamellen (2) an ihren Enden jeweils mittels einer Faltkette (23) miteinander verbunden sind.

14. Lamellenstore nach einem des Ansprüche 3 bis 9, **dadurch gekennzeichnet, dass** die Führungsschienen (8) je einen Schlitz (16) zur Führung der Lamellenträger (3) aufweisen und dieses Schlitz (16) durch das, bzw, die Fördesorgane (4, 4') abgedeckt wird.

## Claims

1. Slatted blind whose slats (2) are guided at their ends in lateral guide rails (8) by means of a slat support (3), wherein, to close the blind, the slats (2) are individually removed from the bottom or top of a slat bundle (7) arranged in an upper or lower region, and guided downwardly or upwardly, with the aid of the slat supports (3), and, to pivot the slats (2) about a longitudinal axis of the slat supports (3), means for pivoting interact with the slat supports (3), **characterized in that** the slat supports (3) are provided at their ends with a pivot arm (19) which is guided in a rail (17) extending parallel to the guide rails (8), this rail (17) being laterally displaceable in order to pivot the slats (2).

2. Slatted blind according to Claim 1, **characterized in that** the pivot arm (19) is guided in the rail (17) by means of a pin (18).

3. Slatted blind according to Claim 1 or 2, **characterized in that** it comprises at least one revolving conveying member (4, 4') which receives the slat supports (3).

4. Slatted blind according to Claim 3, **characterized in that** the conveying member (4, 4') comprises cutouts (5, 5', 5'') for receiving slat supports (3).

5. Slatted blind according to Claim 4, **characterized in that** the cutouts (5, 5', 5'') partially or completely enclose a cylindrical part of the slat support (3).

6. Slatted blind according to one of Claims 3 to 5, **characterized in that** a drive device (1) is provided which comprises two revolving conveying members (4, 4').

7. Slatted blind according to Claim 6, **characterized in that** the two revolving conveying members (4, 4') have cutouts (5, 5') which are arranged at the same height with respect to one another in each case.

8. Slatted blind according to one of Claims 3 to 7, **characterized in that** the conveying member or members (4, 4') are designed in the form of a conveyor belt, a chain or a steel tape.

9. Slatted blind according to Claim 8, **characterized in that** the conveying member or members (4, 4') are designed as elastic conveyor belts.

10. Slatted blind according to Claim 1 or 2, **characterized in that** it comprises a toothed wheel-type conveying member (22) which is driven rotatably about a horizontal axis (A) and which engages at its circumference with vertically displaceably guided slat supports (3) in order to convey them upwardly or downwardly.

11. Slatted blind according to Claim 1 or 2, **characterized in that** a conveying member (22) is mounted in each guide rail (8) in order to interact with the slat supports (3).

12. Slatted blind according to Claim 11, **characterized in that** the slat bundle (7) is arranged at the top and the conveying members (22) are mounted below the slat bundle (7) and, during a closing operation, the slats (2) are individually conveyed downwards on the slat supports (3) by means of the conveying members (22).

13. Slatted blind according to one of Claims 10 to 12, **characterized in that** the slats (2) are connected together at their ends in each case by means of a folding chain (23).

14. Slatted blind according to one of Claims 3 to 9, **characterized in that** the guide rails (8) each have a slot (16) for guiding the slat supports (3), and this slot (16) is covered by the conveying member or members (4, 4').

## Revendications

1. Store à lamelles, dont les lamelles (2) sont guidées au moyen d'un support de lamelles (3) par leurs extrémités dans des rails de guidage latéraux (8), les lamelles (2) étant individuellement enlevées à l'aide du support de lamelles (3) par le bas ou par le haut d'un paquet de lamelles (7) disposé dans une région supérieure ou inférieure et étant guidées vers le bas ou vers le haut pour la fermeture du store, et pour faire pivoter les lamelles (2) autour d'un axe longitudinal des supports de lamelles (3), des moyens de pivotement coopérant avec les supports de lamelles (3), **caractérisé en ce que** les supports de lamelles (3) présentent à leurs extrémités un bras pivotant (19) qui est guidé dans un rail (17) s'étendant parallèlement aux rails de guidage (8), lequel peut être déplacé latéralement pour faire pivoter les lamelles (2).

2. Store à lamelles selon la revendication 1, **caractérisé en ce que** le bras pivotant (19) est guidé au moyen d'un tourillon (18) dans le rail (17).

3. Store à lamelles selon la revendication 1 ou 2, **caractérisé en ce qu'**il comprend au moins un organe de transport (4, 4') entraîné en rotation, qui reçoit les supports de lamelle (3).

4. Store à lamelles selon la revendication 3, **caractérisé en ce que** l'organe de transport (4, 4') comprend des évidements (5, 5', 5") pour recevoir des supports de lamelles (3).

5. Store à lamelles selon la revendication 4, **caractérisé en ce que** les évidements (5, 5', 5") entourent complètement ou partiellement une partie cylindrique du support de lamelles (3).

6. Store à lamelles selon l'une quelconque des revendications précédentes 3 à 5, **caractérisé en ce qu'**un dispositif d'entraînement (1) comprend deux organes de transport entraînés en rotation (4, 4').

7. Store à lamelles selon la revendication 6, **caractérisé en ce que** les deux organes de transport entraînés en rotation (4, 4') présentent des évidements (5, 5') qui sont disposés les uns par rapport aux autres à chaque fois à la même hauteur.

8. Store à lamelles selon l'une quelconque des revendications précédentes 3 à 7, **caractérisé en ce que** le ou les organes de transport (4, 4') sont réalisés sous forme d'une courroie de transport, d'une chaîne ou d'une bande d'acier.

9. Store à lamelles selon la revendication 8, **caractérisé en ce que** le ou les organes de transport (4, 4') sont réalisés sous forme de courroie de transport élastique.

10. Store à lamelles selon la revendication 1 ou 2, **caractérisé en ce qu'**il présente un organe de transport de type roue dentée (22), qui est entraîné en rotation autour d'un axe horizontal (A) et qui est en prise au niveau de sa périphérie avec des supports de lamelles (3) guidés de manière déplaçable verticalement, afin de les transporter vers le haut ou vers le bas.

11. Store à lamelles selon la revendication 1 ou 2, **caractérisé en ce qu'**un organe de transport (22) est monté dans chaque rail de guidage (8) afin de coopérer avec les supports de lamelles (3).

12. Store à lamelles selon la revendication 11, **caractérisé en ce que** le paquet de lamelles (7) est disposé en haut et les organes de transport (22) sont montés sous le paquet de lamelles (7), et lors de la fermeture, les lamelles (2) sont transportées individuellement vers le bas au moyen des organes de transport (22) sur les supports de lamelles (3).

13. Store à lamelles selon l'une quelconque des revendications 10 à 12, **caractérisé en ce que** les lamelles (2) sont connectées les unes aux autres à leurs extrémités à chaque fois au moyen d'une chaîne plainte (23).

14. Store à lamelles selon l'une quelconque des revendications 3 à 9, **caractérisé en ce que** les rails de guidage (8) présentent chacun une fente (16) pour le guidage des supports de lamelles (3) et cette fente (16) est recouverte par le ou les organes de transport (4, 4').
